# FASCICULE DE BREVET EUROPEEN

(11) **EP 4 194 964 B1**
(45) Date de publication et mention de la délivrance du brevet: **24.07.2024**
(21) Numéro de dépôt: 21213656.8
(22) Date de dépôt: 10.12.2021
(51) Int. Cl.: G04B 18/00, G04B 17/06

(54) **BALANCIER À REGLAGE D'INERTIE**
UNRUH MIT TRÄGHEITSREGULIERUNG
BALANCE WHEEL WITH INERTIA ADJUSTMENT

(43) Date de publication de la demande: 14.06.2023
(73) Titulaire: Nivarox-FAR S.A., 2400 Le Locle (CH)
(72) Inventeur: JEANNERET, Laurent, 25130 Villers-le-Lac (FR); GRAF, Emmanuel, 2400 Le Locle (CH); VERARDO, Marco, 2336 Les Bois (CH)
(74) Mandataire: ICB SA

(56) Documents cités:
- EP-A1- 3 839 655
- CH-A2- 705 238
- US-A1- 2003 179 655

## Description

### Domaine technique de l'invention

L'invention se rapporte à un balancier à réglage d'inertie présentant des moyens de réglage de l'inertie.

L'invention concerne également un mouvement d'horlogerie comprenant un tel système ainsi qu'une pièce d'horlogerie équipée d'un tel mouvement.

### Arrière-plan technologique

Il est connu un balancier dont le moment d'inertie est ajustable par le biais de vis de réglage qui sont disposées à sa périphérie. Ce type de dispositif est connu notamment au sein d'oscillateurs mécaniques dont la fréquence de base de l'oscillateur est ajustée par le moment d'inertie du balancier. De manière générale, un tel balancier comprend une serge, des bras et un certain agencement de vis ou masselottes fixées sur la serge ou le bras du balancier qui permettent, en ajustant leurs positions, de modifier le moment d'inertie du balancier. Ces vis ou masselottes sont positionnées par le biais de clés ou de tournevis qui permettent d'ajuster leur position.

Il est par exemple connu du brevet CH264669 un balancier doté de vis de réglage dénuées de tête qui sont vissées depuis l'extérieur de la serge de balancier et qui sont noyées dans son épaisseur. Cette réalisation vise à remplacer avantageusement les balanciers munis de vis dont les têtes sont disposées soit en saillie sur la périphérie de la serge, soit dans un évidement de la serge.

On connait également du brevet EP1837719B1 une serge de balancier comportant des plots de matière dirigés radialement vers l'intérieur du balancier, qui sont chacun traversés par un trou taraudé afin d'accueillir des masselottes qui sont vissées depuis l'intérieur du balancier. Dans cette configuration, la préhension des masselottes n'est pas aisée, et la serge de balancier risque ainsi d'être marquée lors du réglage.

CH 705 238 A2 divulgue un balancier pour mouvement d'horlogerie, comprenant des parties rigides constituées par un moyeu définissant l'axe de pivotement dudit balancier, une serge, quatre bras reliant ledit la serge au moyeu, et comportant 2 fentes pour la réception et le pincement en position d'une masselotte, chaque fente étant délimitée d'une part par un bras, et d'autre part par un bras élastique comportant une première extrémité solidaire dudit bras, et une deuxième extrémité distale libre par rapport audit moyeu, audit bras, et par rapport à la serge.

Ces balanciers à vis de réglage présentent encore un autre inconvénient qui est la difficulté de garantir un réglage établi au cours du fonctionnement du mouvement, une ou plusieurs vis pouvant se dévisser partiellement ou totalement, ce qui nuit au bon fonctionnement et à la régularité du balancier.

### Résumé de l'invention

L'invention a notamment pour objectif de pallier les différents inconvénients de ces techniques connues.

Plus précisément, un objectif de l'invention est de fournir un balancier à réglage d'inertie permettant un réglage facile et rapide.

L'invention a également pour objectif, au moins dans un mode de réalisation particulier, de fournir un balancier à réglage d'inertie qui soit simple à mettre en oeuvre et peu coûteux à réaliser.

Ces objectifs, ainsi que d'autres qui apparaîtront plus clairement par la suite, sont atteints selon l'invention à l'aide d'un balancier pour mouvement d'horlogerie, comprenant des parties rigides constituées par un moyeu définissant l'axe de pivotement dudit balancier, une serge, quatre bras reliant ledit la serge au moyeu, et comportant quatre fentes pour la réception et le pincement en position d'une masselotte, chaque fente étant délimitée d'une part par un bras, et d'autre part par un bras élastique comportant une première extrémité solidaire dudit bras, et une deuxième extrémité distale libre par rapport audit moyeu, audit bras, et audit secteur de serge.

Selon l'invention, le balancier comprend deux paires de masselottes, chaque paire de masselottes présentant des masses différentes pour assurer des pouvoirs réglants différents, une première paire de masselottes permettant un réglage grossier, et une seconde paire de masselottes permettant un réglage fin.

Conformément à d'autres variantes avantageuses de l'invention :
- chaque paire de masselottes présente des dimensions différentes, les masselottes de la première paire étant plus grandes que les masselottes de la seconde paire, ou inversement ;
- les masselottes de la première paire sont plus lourdes que les masselottes de la seconde paire, ou inversement ;
- les paires de masselottes sont réalisé en un matériau différent ;
- les masselottes de la première paire et les masselottes de la seconde paire sont disposées sur un rayon distinct du balancier ;
- les masselottes de la première paire sont disposées sur un premier rayon à proximité de la serge et les masselottes de la seconde paire sont disposées sur un second un rayon à proximité du moyeu du balancier ;
- les bras, la serge et le moyeu forment un élément monobloc.

L'invention concerne aussi un mouvement d'horlogerie comprenant un balancier conforme à l'invention.

L'invention concerne également une pièce d'horlogerie comprenant un mouvement horloger conforme à l'invention.

### Brève description des figures

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un balancier conforme à l'invention selon un premier mode de réalisation.

### Description détaillée de l'invention

Le balancier 1 pour mouvement d'horlogerie, muni d'un dispositif de réglage de son inertie permettant de régler la fréquence d'oscillation dudit balancier, comprend des parties rigides constituées par un moyeu 2 définissant l'axe de pivotement A du balancier 1, une serge 3 de forme circulaire, quatre bras 4 reliant ledit la serge 3 au moyeu 2, et comportant quatre fentes 7 pour la réception et le pincement en position d'une masselotte 6,6'.

Chaque fente 7 est délimitée d'une part par un bras 4, et d'autre part par un bras élastique 5 comportant une première extrémité 5B solidaire dudit bras 4, et une deuxième extrémité distale 5A libre par rapport audit moyeu 2, audit bras 4, et audit secteur de serge 3.

Tel qu'illustré, le balancier 1 comprend quatre bras, formant un moyeu 4 à leur intersection, le moyeu 4 étant muni d'un orifice 40 destiné à recevoir un axe de balancier.

La fente 7 est délimitée par une partie rigide du bras 4 et par un bras élastique 5 qui en permanence rappelée vers le bras 4 lorsque la masselotte est insérée dans la fente 7.

Selon l'invention, le balancier comprend deux paires de masselottes 6, 6', chaque paire de masselottes présentant des dimensions différentes pour assurer des pouvoirs réglants différents, une première paire de masselottes 6 permettant un réglage grossier, et une seconde paire de masselotte 6' permettant un réglage fin.

Les masselottes 6, 6' de chaque paire sont disposées dans des fentes 7 en vis-à-vis par rapport à l'axe de pivotement A du balancier, ou encore disposées selon un symétrie axiale d'axe A, pour une répartition équilibrée des masses sur le balancier 1.

De manière à distinguer les masselottes 6, 6' et les positionner correctement, les masselottes 6 de la première paire sont plus grandes que les masselottes 6' de la seconde paire, ou inversement.

Selon un mode de réalisation de l'invention, les masselottes 6 de la première paire et les masselottes 6' de la seconde paire sont disposées sur un rayon distinct du balancier.

Par exemple, les masselottes 6 de la première paire sont disposées sur un premier rayon à proximité de la serge 3 et les masselottes 6' de la seconde paire sont disposées sur un second un rayon à proximité du moyeu 2 du balancier, la paire de masselottes 6' à proximité du moyeu 2 du balancier permettant un réglage fin.

De même, les masselottes 6 de la première paire sont plus lourdes que les masselottes 6' de la seconde paire, ou inversement. Pour cela, différents matériaux peuvent être utilisés pour réaliser les masselottes 6,6'. Par exemple, les masselottes 6 sont réalisées en or ou alliage d'or comme de l'or 18K 3N, et les masselottes 6' sont réalisées en titane ou en alliage de titane comme du titane grade 5.

Les masselottes 6,6' comprennent une tête 61 sous la forme d'un disque et optionnellement un pied 62 de forme cylindrique.

De manière avantageuse, la fente 7 présente une forme complémentaire à celle de la tête 61 ou du pied 62 de la masselotte 6, 6'. Ce mode de réalisation est particulièrement avantageux car il permet de limiter l'épaisseur du balancier 1 une fois les masselottes 6,6' montées sur le balancier 1.

Lors de la mise en place des masselottes 6,6' dans les fentes 7, les masselottes 6,6' sont pincées dans les fentes 7 et sont maintenues par friction dans leur position sous l'effet de l'élasticité du bras élastique 5.

Les masselottes 6,6' de réglage sont munies d'une fente 63 pour régler la position angulaire de la masselotte au moyen d'un outil coopérant avec le fente 63 pour transmettre un couple au tour de l'axe de rotation de la masselotte 6,6'. Selon le mode de réalisation illustré à la figure 1, chaque masselotte 6,6' présente un méplat 64 sur le disque formant la tête 61.

Bien évidemment, l'homme du métier saura adapter le balancier 1 et mettre en place tout autre type de masselotte 6,6' de manière à pouvoir régler l'inertie du balancier 1.

Une telle configuration permet donc un réglage simple et rapide du balancier, les masselottes plus grande et/ou plus lourde permettant dans un premier temps d'effectuer un réglage grossier, et les masselottes plus petites et/ou plus légères permettant dans un second temps d'affiner le réglage.

L'invention concerne également un mouvement horloger et une pièce d'horlogerie équipés d'un balancier conforme à l'invention.

Grâce à ces différents aspects de l'invention, on dispose d'un balancier compact permettant de régler la position des masselottes facilement et peu coûteux à fabriquer.

Bien entendu, la présente invention ne se limite pas à l'exemple illustré et est susceptible de diverses variantes et modifications qui apparaîtront à l'homme du métier.

## Revendications

1. Balancier (1) pour mouvement d'horlogerie, comprenant des parties rigides constituées par un moyeu (2) définissant l'axe de pivotement (A) dudit balancier (1), une serge (3), quatre bras (4) reliant ledit la serge (3) au moyeu (2), et comportant quatre fentes (7) pour la réception et le pincement en position d'une masselotte (6,6'), chaque fente (7) étant délimitée d'une part par un bras (4), et d'autre part par un bras élastique (5) comportant une première extrémité (5B) solidaire dudit bras (4), et une deuxième extrémité distale (5A) libre par rapport audit moyeu (2), audit bras (4), et par rapport à la serge (3), le balancier (1) comprenant deux paires de masselottes (6,6'), chaque paire de masselottes (6,6') présentant des masses différentes pour assurer des pouvoirs réglants différents, une première paire de masselotte (6) permettant un réglage grossier, et une seconde paire de masselotte (6') permettant un réglage fin.

2. Balancier (1) selon la revendication 1, **caractérisé en ce que** les masselottes (6,6') de chaque paire sont disposées dans les fentes (7) en vis-à-vis par rapport à l'axe de pivotement (A) du balancier (1).

3. Balancier (1) selon la revendication 1 ou 2, **caractérisé en ce que** chaque paire de masselottes (6,6') présente des dimensions différentes, les masselottes (6) de la première paire étant plus grandes que les masselottes (6') de la seconde paire, ou inversement.

4. Balancier (1) selon l'une des revendications 1 à 3, **caractérisé en ce que** les masselottes (6) de la première paire sont plus lourdes que les masselottes (6') de la seconde paire, ou inversement.

5. Balancier (1) selon l'une des revendications 1 à 4, **caractérisé en ce que** les paires de masselottes (6,6') sont réalisé en un matériau différent.

6. Balancier (1) selon l'une des revendications 1 à 5, **caractérisé en ce que** les masselottes (6) de la première paire et les masselottes (6') de la seconde paire sont disposées sur un rayon distinct du balancier.

7. Balancier (1) selon la revendication 6, **caractérisé en ce que** les masselottes (6) de la première paire sont disposées sur un premier rayon à proximité de la serge (3) et les masselottes (6') de la seconde paire sont disposées sur un second un rayon à proximité du moyeu (2) du balancier.

8. Balancier (1) selon l'une quelconque des revendications 1 à 7, dans lequel les bras (2), la serge (10) et le moyeu (4) forment un élément monobloc.

9. Mouvement d'horlogerie comprenant un balancier (1) selon l'une des revendications 1 à 8.

10. Pièce d'horlogerie comprenant un mouvement selon la revendication 9.

## Patentansprüche

1. Unruh (1) für ein Uhrwerk, starre Teile umfassend, die aus einer Nabe (2), welche die Drehachse (A) der Unruh (1) definiert, einem Fusskreis (3), vier Armen (4), die den Fusskreis (3) mit der Nabe (2) verbinden, und vier Schlitze (7) zur Aufnahme und zum Klemmen eines Gewichtchens (6,6') in Position bestehen, wobei jeder Schlitz (7) einerseits durch einen Arm (4), und andererseits durch einen elastischen Arm (5) begrenzt ist, der ein erstes Ende (5B), das fest mit dem Arm (4) verbunden ist, und ein zweites, distales Ende (5A) beinhaltet, das in Bezug auf die Nabe (2), den Arm (4) und den Fusskreis (3) frei ist,
wobei die Unruh (1) zwei Gewichtchen-Paare (6, 6') umfasst, wobei jedes Gewichtchen-Paar (6, 6') unterschiedliche Massen aufweist, um für unterschiedliche Regulierungsleistungen zu sorgen, wobei ein erstes Gewichtchen-Paar (6) eine grobe Regulierung und ein zweites Gewichtchen-Paar (6') eine feine Regulierung ermöglicht.

2. Unruh (1) nach Anspruch 1, **dadurch gekennzeichnet, dass** die Gewichtchen (6, 6') eines jeden Paares in Bezug auf die Drehachse (A) der Unruh (1) gegenüberliegend in den Schlitzen (7) angeordnet sind.

3. Unruh (1) nach Anspruch 1 oder 2, **dadurch gekennzeichnet, dass** jedes Gewichtchen-Paar (6, 6') unterschiedliche Abmessungen aufweist, wobei die Gewichtchen (6) des ersten Paares größer sind als die Gewichtchen (6') des zweiten Paares, oder umgekehrt.

4. Unruh (1) nach einem der Ansprüche 1 bis 3, **dadurch gekennzeichnet, dass** die Gewichtchen (6) des ersten Paares schwerer sind als die Gewichtchen (6') des zweiten Paares, oder umgekehrt.

5. Unruh (1) nach einem der Ansprüche 1 bis 4, **dadurch gekennzeichnet, dass** die Gewichtchen-Paare (6, 6') aus einem unterschiedlichen Werkstoff hergestellt sind.

6. Unruh (1) nach einem der Ansprüche 1 bis 5, **dadurch gekennzeichnet, dass** die Gewichtchen (6) des ersten Paares und die Gewichtchen (6') des zweiten Paares auf einem anderen Radius als die Unruh angeordnet sind.

7. Unruh (1) nach Anspruch 6, **dadurch gekennzeichnet, dass** die Gewichtchen (6) des ersten Paares auf einem ersten Radius nahe dem Fusskreis (3), und die Gewichtchen (6') des zweiten Paares auf einem zweiten Radius nahe der Nabe (2) der Unruh angeordnet sind.

8. Unruh (1) nach einem der Ansprüche 1 bis 7, wobei die Arme (2), der Fusskreis (10) und die Nabe (4) ein einteiliges Element bilden.

9. Uhrwerk, das eine Unruh (1) nach einem der Ansprüche 1 bis 8 umfasst.

10. Uhrmachereistück, das ein Uhrwerk nach Anspruch 9 umfasst.

## Claims

1. Balance (1) for horological movement, comprising rigid portions consisting of a hub (2) defining the pivot axis (A) of said balance (1), a felloe (3), four arms (4) connecting said felloe (3) to the hub (2), and including four slots (7) for receiving and gripping in position an inertiablock (6,6'), each slot (7) being delimited on the one hand by an arm (4), and on the other hand by an elastic arm (5) including a first end (5B) integral with said arm (4), and a second distal end (5A) free in relation to said hub (2), to said arm (4), and in relation to the felloe (3),
the balance (1) comprising two pairs of inertia-blocks (6,6'), each pair of inertia-blocks (6,6') having different masses to ensure different adjusting powers, a first pair of inertia-blocks (6) for a basic adjustment, and a second pair of inertia-blocks (6') for a precise adjustment.

2. Balance (1) according to claim 1, **characterised in that** the inertia-blocks (6,6') of each pair are disposed in the slots (7) opposite in relation to the pivot axis (A) of the balance (1).

3. Balance (1) according to claim 1 or 2, **characterised in that** each pair of inertia-blocks (6,6') has different dimensions, the inertia-blocks (6) of the first pair being larger than the inertia-blocks (6') of the second pair, or vice versa.

4. Balance (1) according to one of claims 1 to 3, **characterised in that** the inertia-blocks (6) of the first pair are heavier than the inertia-blocks (6') of the second pair, or vice versa.

5. Balance (1) according to one of claims 1 to 4, **characterised in that** the pairs of inertia-blocks (6,6') are made from a different material.

6. Balance (1) according to one of claims 1 to 5, **characterised in that** the inertia-blocks (6) of the first pair and the inertia-blocks (6') of the second pair are disposed on a distinct radius of the balance.

7. Balance (1) according to claim 6, **characterised in that** the inertia-blocks (6) of the first pair are disposed on a first radius close to the felloe (3) and the inertia-blocks (6') of the second pair are disposed on a second radius close to the hub (2) of the balance.

8. Balance (1) according to any one of claims 1 to 7, wherein the arms (2), the felloe (10) and the hub (4) form a one-piece element.

9. Horological movement comprising a balance (1) according to one of claims 1 to 8.

10. Timepiece comprising a movement according to claim 9.
